# EUROPÄISCHE PATENTSCHRIFT

(11) **EP 2 996 944 B1**
(45) Veröffentlichungstag und Bekanntmachung des Hinweises auf die Patenterteilung: **07.11.2018**
(21) Anmeldenummer: 14720900.1
(22) Anmeldetag: 29.04.2014
(51) Int. Cl.: B65B 35/10, B65B 35/56, B65B 43/46, B65B 59/00, B65B 65/00, B65B 43/56, B65B 5/06, B65B 5/10

(54) **VERFAHREN ZUR HANDHABUNG VON BEHÄLTERN, INSBESONDERE KARTONS, FÜR GRUPPEN VON GEGENSTÄNDEN, INSBESONDERE PACKUNGEN**
METHOD OF HANDLING CONTAINERS FOR GROUPS OF GOODS, INCLUDING PACKAGES
MÉTHODE DE TRAITEMENT DES BOÎTES POUR LES GROUPES D'ARTICLES

(30) Priorität: 15.05.2013 DE 102013105002
(43) Veröffentlichungstag der Anmeldung: 23.03.2016
(73) Patentinhaber: Focke & Co. (GmbH & Co. KG), 27283 Verden (DE)
(72) Erfinder: PRAHM, Andreas, 26676 Barßel (DE); SCHMIDT, Dennis, 26810 Westoverledingen (DE)
(74) Vertreter: Ellberg, Nils
(86) Internationale Anmeldenummer: PCT/EP2014/001144
(87) Internationale Veröffentlichungsnummer: WO 2014/183834

(56) Entgegenhaltungen:
- EP-A1- 0 915 012
- EP-A1- 2 586 712
- WO-A1-2005/080239
- DE-U1-202010 000 056
- US-A- 5 822 953

## Beschreibung

Die Erfindung betrifft ein Verfahren zur Handhabung von Kartons, für Gruppen von Packungen, wobei die Packungen nacheinander in die Kartons eingeführt und dort in einer geordneten Formation abgesetzt werden, und wobei die Kartons jeweils durch einen Kartonroboter zum Einführen der Packungen bereitgehalten werden, gemäß dem Oberbegriff des Anspruchs 7. Weiterhin betrifft die Erfindung eine Vorrichtung gemäß dem Oberbegriff des Anspruchs 1. Verfahren und Vorrichtungen der eingangs genannten Art sind aus der Praxis sowie aus DE 20 2010 000056 U1 und EP 2586 712 A1 bekannt.

Der Erfindung liegt die Aufgabe zugrunde die bekannten Verfahren und Vorrichtungen weiterzuentwickeln.

Zur Lösung dieser Aufgabe weist ein erfindungsgemäßes Verfahren die Merkmale des Anspruchs 7 auf. Es ist demnach vorgesehen, dass jeweils mehrere Kartons gleichzeitig durch den Kartonroboter zum Befüllen mit Packungen bereitgehalten werden.

Diese Lösung hat insbesondere den Vorteil, dass der Befüllvorgang insgesamt schneller abläuft, da eine geringere Anzahl an Kartonwechselvorgängen erforderlich ist. Diese Lösung ist zudem auch kostengünstiger als die naheliegende Lösung des Einsatzes mehrerer Kartonroboter, die jeweils einen Karton zur Zeit handhaben. Hierdurch ließe sich zwar auch der Durchsatz erhöhen, jedoch wäre hierzu eine entsprechende Anzahl zusätzlicher Kartonroboter erforderlich.

Eine weitere Besonderheit kann darin bestehen, dass die Kartons zum Erfassen mittels des Kartonroboters mit Abstand zueinander bereitgehalten werden, wobei der Abstand der Kartons zueinander beim Bereithalten dem Abstand der Kartons zueinander bei der nachfolgenden Befüllung entspricht.

Vorzugsweise kann vorgesehen sein, dass die Kartons beim Bereithalten zum Erfassen durch den Kartonroboter durch pneumatisch arbeitende Greiforgane gehalten werden, wobei die Kartons vorzugsweise zunächst aufgestaut und jeweils durch ein Greiforgan erfasst werden und danach durch entsprechende Bewegung mindestens eines Greiforgans auf den Abstand zueinander gebracht werden.

Gemäß einem bevorzugten Ausführungsbeispiel ist vorgesehen, dass wenigstens ein Kartons an einer Innenwandung durch ein Greiforgan erfasst wird, und dass das Greiforgan zum Beabstanden des Kartons von einem benachbarten Karton mittels des Greiforgans seitlich verschoben wird, und dass das Greiforgan beim nachfolgenden Herausziehen aus dem Karton zunächst von der Innenwandung beabstandet und nachfolgend herausgezogen wird.

Eine weitere Besonderheit kann darin bestehen, dass die Packungen auf einem Zuförderband zugeführt und dann winklig, insbesondere quer auf einem Querförderband abgeschoben werden, und dass die Packungen durch Anlage an Anschlägen im Bereich des Querförderbands mit einem Abstand zueinander bereitgehalten werden, der dem Abstand der Kartons entspricht.

Gemäß einer bevorzugten Weiterbildung ist vorgesehen, dass wenigstens ein Anschlag ortsfest angeordnet ist, und dass wenigstens ein weiterer Anschlag beweglich angeordnet ist und in den Förderweg der Packungen bewegt wird, um eine Packung in einem vorgegebenen Abstand zu einer anderen Packung zu positionieren, der an dem ortsfesten Anschlag anliegt.

In einer besonders bevorzugten Ausgestaltung des Verfahrens ist vorgesehen, dass die Packungen auf einem zentralen Zuförderband zugeführt werden und auf zwei Querförderbänder abgeschoben und von dort in die Kartons eingeführt werden, wobei jedem Querförderband jeweils ein Kartonroboter zugeordnet ist, und die Kartonroboter abwechselnd Kartons zum Befüllen bereithalten und diese nacheinander auf einer Fördereinrichtung für befüllte Kartons absetzen.

Eine erfindungsgemäße Vorrichtung zur Lösung der eingangs genannten Aufgabe weist die Merkmale des Anspruchs 1 auf.

Gemäß einer vorteilhaften Ausführungsform kann vorgesehen sein, dass sich zwei Querförderbänder beiderseits des Zuförderbands erstrecken, und dass jedem Querförderband ein Kartonroboter zum Bereithalten von jeweils mehreren Kartons zum gleichzeitigen Befüllen derselben mit Packungen zugeordnet ist.

Vorzugsweise ist vorgesehen, dass beide Kartonroboter die Kartons jeweils paarweise nacheinander von einer zentralen Kartonstation entnehmen.

Eine weitere Besonderheit kann darin bestehen, dass im Bereich des oder jedes Querförderbands eine Packungsroboter für die Packungen zum Transport derselben in die Kartons vorgesehen ist, wobei vorzugsweise die Packungen mittels des Packungsroboters über ein in die bereitgehaltenen Karton hineinragendes Leitorgan eingeschoben werden, wobei vorzugsweise Einführhilfen zum Offenhalten von Faltlappen der Kartons vorgesehen sind.

Gemäß einer bevorzugten Ausführungsform ist vorgesehen, dass Greifköpfe des Kartonroboters für die Kartons mehrere Kartons gleichzeitig greifen und zur Befüllung handhaben.

Gemäß einer weiteren bevorzugten Ausführungsform ist vorgesehen, dass der oder jeder Packungsroboter für die Packungen zur gleichzeitigen Handhabung mehrerer Packungen eingerichtet ist, wobei die Anzahl der gleichzeitig gehandhabten Packungen der Anzahl der gleichzeitig bereitgehaltenen Kartons entspricht.

Weitere Besonderheiten ergeben sich aus den Unteransprüchen im Übrigen, der nachfolgenden Beschreibung sowie der Zeichnung eines bevorzugten Ausführungsbeispiels. In dieser zeigen:
- Fig. 1: eine Draufsicht auf eine Vorrichtung zum Verpacken von Packungen in Kartons,
- Fig. 2: einen Vertikalschnitt durch die Vorrichtung entlang Schnittlinie II-II in Fig. 1,
- Fig. 3 und 4: eine Einzelheit der Vorrichtung gemäß Kennzeichnung in Fig. 2,
- Fig. 5: einen Vertikalschnitt durch die Vorrichtung entlang Schnittlinie V-V in Fig. 1,
- Fig. 6: eine Einzelheit der Vorrichtung gemäß Kennzeichnung in Fig. 1,
- Fig. 7: einen Vertikalschnitt durch die Vorrichtung entlang Schnittlinie VII-VII in Fig. 6.

Das gezeigte Ausführungsbeispiel befasst sich mit der Befüllung von Behältern mit einer Mehrzahl von Gegenständen. Vorzugsweise handelt es sich bei den Behältern um Kartons 10. Bei den Gegenständen handelt es sich im gezeigten Ausführungsbeispiel um Packungen 11. Diese können beispielsweise als Beutel ausgebildet sein und eine quaderförmige, vorzugsweise flache Form aufweisen. Die Gegenstände sind derart im Behälter unterzubringen, dass dieser optimal gefüllt ist. Danach werden die Behälter verschlossen und abtransportiert.

Nachfolgend bezieht sich die Beschreibung des bevorzugten Ausführungsbeispiels auf die Begriffe Karton 10 und Packung 11.
Wesentliche Bestandteile der Vorrichtung sind ein Zuförderband 12 für leere, unbefüllte Kartons 10, ein Zuförderband 13 für Packungen 11, zwei Querförderbänder 14 für die Packungen 11, Handhabungseinrichtungen für die Packungen 11 in Form von Packungsrobotern 15, Handhabungseinrichtungen für Kartons 10 in Form von Kartonrobotern 16 sowie eine Kartonstation 17 und ein Abförderband 18 für befüllte Kartons 10. Einzelne Aggregate sind innerhalb eines Maschinengestells 19 angeordnet bzw. mit diesem verbunden.

Kernaggregate der Vorrichtung sind die Handhabungsgeräte für die Kartons 10 sowie für die Packungen 11. Die Handhabungsgeräte sind so ausgebildet, dass einerseits die Kartons 10 und andererseits die Packungen 11 komplexe, aufeinander abgestimmte Bewegungen beim Einführen der Packungen 11 in den Karton 10 ausführen können. Hierzu sind beide Handhabungsgeräte als Roboter ausgebildet, die über mehrere Tragarme bzw. Ausleger verfügen und somit in Vertikalrichtung und Horizontalrichtung schwenkbar und darüber hinaus längenveränderlich sind. Die Kartonroboter 16 weisen zudem einen Greifkopf 20 auf, mit dem die Kartons 10 erfasst und zum Befüllen bereitgehalten werden können.

Eine Besonderheit der Kartonroboter 16 besteht darin, dass diese jeweils dazu ausgebildet sind mehrere Kartons 10 gleichzeitig zu handhaben. Denkbar ist beispielsweise, dass die Kartonroboter 16 jeweils einen Greifkopf 20 aufweisen, der mehrere Kartons 10 gleichzeitig erfassen kann oder dass die Kartonroboter 16 jeweils mehrere Greifköpfe 20 aufweisen, die jeweils einen Karton 10 erfassen.

Im gezeigten Ausführungsbeispiel sind die Kartonroboter 16 zur gleichzeitigen Handhabung von jeweils zwei Kartons eingerichtet. Denkbar ist aber auch eine größere Anzahl an Kartons, die gleichzeitig gehandhabt werden.

Im vorliegenden Fall sind auch die Packungsroboter 15 derart eingerichtet, dass jeweils mehrere Packungen 11 gleichzeitig gehandhabt werden, nämlich an die bereitgehaltenen Kartons 10 überführt werden. Im vorliegenden Fall ist am Kopf der Packungsroboter 15 jeweils ein Doppelschieber 21 angebracht, mit dem gleichzeitig zwei Packungen 11 in den Karton 10 eingeführt werden können. Auch hier kann die Anzahl der Schieber natürlich entsprechend der Anzahl der zu befüllenden Kartons 10 größer sein.

Das Zuförderband 12 für die zu befüllenden Kartons 10 verläuft zentral durch das Maschinengestell 19 bis zur Kartonstation 17. Im Anschluss an die Kartonstation 17 ist das Abförderband 18 angeordnet, welches die befüllten Kartons 10 aus dem Maschinengestell 19 herausfördert. Zuförderband 12 und Abförderband 18 verlaufen dabei im vorliegenden Fall in einer Achse, die das Maschinengestell 19 in zwei Hälften aufteilt.

Oberhalb des Zuförderbands 12 verläuft das Zuförderband 13 für die Packungen 11. Das Zuförderband 13 endet mit (geringem Abstand) oberhalb der Kartonstation 17. An das Zuförderband 13 schließt sich zu beiden Seiten jeweils ein Querförderband 14 an, welche die Packungen 11 in Richtung eines Packungsroboters 15 transportieren. Um die Packungen 11 vom Zuförderband 13 auf eines der Querförderbänder 14 abzuschieben ist oberhalb des Zuförderbands 13 ein Querförderer 22 angeordnet, an dessen Umfang Mitnehmer 23 zum Querabschub der Packungen 11 angeordnet sind.

Die einzeln und mit Abstand hintereinander zugeführten Packungen 11 werden jeweils auf die beiden Querförderbänder 14 verteilt. Damit zwei Packungen 11 gleichzeitig von einem Doppelschieber 21 eines Packungsroboters 15 erfasst werden können, werden die Packungen 11 in vorgegebenen Positionen gestoppt. Dieses erfolgt mittels eines Festanschlags 24 sowie eines davor angeordneten Schiebeanschlags 25. Der Festanschlag 24 ist ortsfest und feststehend angeordnet, sodass eine Packung 11 beim Transport entlang des Querförderbands 14 gegen den Festanschlag 24 transportiert wird und dort positionsgerecht für den Doppelschieber 21 bereitgehalten wird. Der Schiebeanschlag 25 hingegen wird nach Durchlauf einer Packung 11 in den Transportweg der Packungen 11 auf dem Querförderband 14 bewegt, sodass eine nachfolgende Packung 11 durch den Schiebeanschlag 25 gestoppt werden kann. Die beiden Packungen 11 am Festanschlag 24 und am Schiebeanschlag 25 befinden sich dann in korrekter Relativlage zueinander, sodass der Doppelschieber 21 die Packungen 11 zusammen in den Karton 10 befördern kann. Danach wird der Schiebeanschlag 25 zurückgefahren, sodass die nächste Packung 11 zum Festanschlag 24 transportiert werden kann.

Beim Einführen der Packungen 11 in einen Karton 10 kommen zum einen Einführhilfen 26 zum Einsatz, die Faltlappen der Kartons 10 geöffnet halten. Zum anderen werden die Packungen 11 über eine Einführzunge 27 in die Kartons 10 geschoben, wobei die Einführzunge 27 den Abstand zwischen dem Querförderband 14 und den Kartons 10 überbrückt.

Die Details des Einförderns der Packungen 11 in die Kartons 10 ist in Fig. 5 bis 7 gezeigt. Aus Fig. 6 ist zudem noch zu entnehmen, dass am Ende des Zuförderbands 13 ein weiterer Festanschlag 28 vorgesehen ist, gegen den die Packungen 11 am Ende des Zuförderbands 13 stoßen, bevor sie seitlich durch die Querförderer 22 abtransportiert werden.

Eine weitere Besonderheit betrifft den Vorgang des Bereithaltens von Kartons 10 zur Aufnahme durch einen Kartonroboter 16. Das Bereithalten erfolgt in einem Bereich der Kartonstation 17, nämlich am Ende des Zuförderbands 12. Mit Hilfe von Greiforganen 29, 30 werden zwei Kartons 10 derart auf Abstand zueinander bereitgehalten, dass diese durch den Greifkopf 20 des Kartonroboters 16 erfasst werden können.

Die beiden Greiforgane 29, 30 sind entlang einer Linearachse 31 verschieblich gelagert. Genauer gesagt ist ein erstes Greiforgan 29 über einen Schlitten 32 in Längsrichtung der Linearachse 31 an dieser verfahrbar gelagert. Das zweite Greiforgan 30 wiederum über einen Schlitten 33 in Längsrichtung der Linearachse 31 am Schlitten 32 gelagert. Darüber hinaus ist das Greiforgan 30 entlang einer vertikalen Achse verfahrbar am Schlitten 33 gelagert.

Zum Zuführen von zwei Kartons 10 in die Kartonstation 17 wird zunächst das Greiforgan 30 angehoben, sodass ein erster Karton 10 entlang des Zuförderbands 12 gegen das Greiforgan 29 gefahren werden kann. An diesem werden Seitenwandungen des Kartons 10 mittels Unterdruck über Saugorgane 34 gehalten. Danach wird ein weiterer Karton 10 in die Kartonstation 17 transportiert bis er gegen den bereits durch das Greiforgan 29 gehaltenen Karton 10 stößt bzw. an diesem anliegt. Dann wird das zweite Greiforgan 30 in vertikaler Richtung abgesenkt, sodass ein Saugorgan 34 des Greiforgans 30 zunächst in den Karton 10 und dann gegen eine Innenwandung desselben bewegt wird.

Im nächsten Schritt werden die beiden Kartons 10 in der Kartonstation 17 in einen definierten Abstand zueinander gebracht, sodass die Kartons 10 vom Greifkopf 20 des Kartonroboters 16 erfasst werden können. Der Abstand, in dem die Kartons 10 bereit gehalten werden müssen, entspricht auch dem Abstand der einzelnen Schieber des Doppelschiebers 21 beim Befüllen der Kartons 10.

Das Beabstanden der Kartons 10 erfolgt dadurch, dass das Greiforgan 30 entsprechend entlang der Linearachse 31 bewegt wird, bis der vorgegebene Abstand zwischen den Kartons 10 hergestellt ist. Danach werden die Kartons 10 durch den Greifkopf 20 des Kartonroboters 16 erfasst und der Unterdruck abgestellt, sodass die Kartons 10 nicht mehr durch die Saugorgane 34 gehalten werden, sondern nur noch durch den Greifkopf 20. Anschließend wird das Greiforgan 30 aus dem Karton 10 herausgezogen und die Kartons 10 gleichzeitig bzw. zusammen durch den Kartonroboter 16 zum Befüllen bewegt.

Nach dem Befüllen werden die Kartons 10 durch den Kartonroboter 16 auf das Abförderband 18 im Bereich der Kartonstation 17 abgestellt und abtransportiert.

Beide Kartonroboter 16 arbeiten abwechselnd, damit beim Aufnehmen der leeren Kartons 10 bzw. beim Absetzen der befüllten Kartons 10 Kollisionen vermieden werden.

Es versteht sich, dass der Aufbau der Vorrichtung nicht zwangsläufig doppelbahnig mit jeweils zwei Kartonrobotern 16 und zwei Packungsrobotern 15 ausgeführt sein muss. Denkbar ist auch eine einbahnige Arbeitsweise der Vorrichtung. Weiterhin denkbar sind Varianten mit einer unterschiedlichen Anzahl von Packungsrobotern 15 und Kartonrobotern 16, zum Beispiel in Abhängigkeit von der Leistungsfähigkeit der Handhabungseinrichtungen bzw. der Komplexität des Verpackungsvorgangs.

### Bezugszeichenliste

- 10: Karton
- 11: Packung
- 12: Zuförderband (Karton)
- 13: Zuförderband (Packung)
- 14: Querförderband (Packung)
- 15: Packungsroboter
- 16: Kartonroboter
- 17: Kartonstation
- 18: Abförderband
- 19: Maschinengestell
- 20: Greifkopf (Kartonroboter)
- 21: Doppelschieber
- 22: Querförderer
- 23: Mitnehmer
- 24: Festanschlag (Querförderer)
- 25: Schiebeanschlag
- 26: Einführhilfe
- 27: Einführzunge
- 28: Festanschlag (Zuförderband)
- 29: Greiforgan
- 30: Greiforgan
- 31: Linearachse
- 32: Schlitten
- 33: Schlitten
- 34: Saugorgan

## Patentansprüche

1. Vorrichtung zur Handhabung von Kartons (10) für Gruppen von Packungen (11), wobei die Packungen (11) nacheinander in die Kartons (10) eingeführt und dort in einer geordneten Formation abgesetzt werden, mit einem Kartonroboter (16), zum Bereithalten der Kartons (10) zum Einführen der Packungen (11), **gekennzeichnet durch** folgende Merkmale:
a) ein Zuförderband (13) zum Zuführen der Packungen (10),
b) im Anschluss an das Zuförderband (13) ist ein oder mehrere Querförderbänder (14) zum seitlichen Abfördern der Gegenstände angeordnet,
c) im Bereich der Querförderbänder (14) sind Anschläge (24, 25) zum Abstoppen der Packungen (10) in einem Abstand zueinander, der dem Abstand zwischen den von dem Kartonroboter (16) bereitgehaltenen Kartons (10) entspricht, vorgesehen,
d) oberhalb des Zuförderbands (12) für die Kartons (10) ist ein Zuförderband (13) für Packungen (11) angeordnet, welches oberhalb der Kartonstation (17) endet,
e) in der Kartonstation (17) sind pneumatisch arbeitende Greiforgane (29, 30) zum gleichzeitigen und mit Abstand zueinander Bereithalten von zwei Kartons (10) vorgesehen, die entlang einer Linearachse (31) verschieblich gelagert sind, wobei der Abstand der durch die Greiforgane (29, 30) gehaltenen Kartons (10) zueinander beim Bereithalten dem Abstand der Kartons (10) zueinander bei der nachfolgenden Befüllung entspricht,
f) im Anschluss an die Kartonstation (17) ist ein Abförderband (18) für befüllte Kartons (10) angeordnet.

2. Vorrichtung nach Anspruch 1, **dadurch gekennzeichnet, dass** sich zwei Querförderbänder (14) beiderseits des Zuförderbands (13) erstrecken, und dass jedem Querförderband (14) ein Kartonroboter (16) zum Bereithalten von jeweils mehreren Kartons (10) zum gleichzeitigen Befüllen derselben mit Packungen (11) zugeordnet ist.

3. Vorrichtung nach Anspruch 2, **dadurch gekennzeichnet, dass** beide Kartonroboter (16) die Behälter jeweils paarweise nacheinander von einer zentralen Kartonstation (17) entnehmen.

4. Vorrichtung nach einem der Ansprüche 1 bis 3, **dadurch gekennzeichnet, dass** im Bereich des oder jedes Querförderbands (14) ein Packungsroboter (15) für die Packungen (11) zum Transport derselben in die Kartons (10) vorgesehen ist, wobei vorzugsweise die Packungen (10) mittels des Packungsroboters (15) über ein in die bereitgehaltenen Kartons (10) hineinragendes Leitorgan (27) eingeschoben werden, wobei vorzugsweise Einführhilfen (26) zum Offenhalten von Faltlappen der Kartons (10) vorgesehen sind.

5. Vorrichtung nach einem der Ansprüche 1 bis 4, **dadurch gekennzeichnet, dass** Greifköpfe (20) des Kartonroboters (16) für die Kartons (10) mehrere Kartons (10) gleichzeitig greifen und zur Befüllung handhaben.

6. Vorrichtung nach einem der Ansprüche 1-5, **dadurch gekennzeichnet, dass** der oder jeder Packungsroboter (15) für die Packungen (11) zur gleichzeitigen Handhabung mehrerer Packungen (11) eingerichtet ist, wobei die Anzahl der gleichzeitig gehandhabten Packungen (11) der Anzahl der gleichzeitig bereitgehaltenen Kartons (10) entspricht.

7. Verfahren zur Handhabung von Kartons (10) für Gruppen von Packungen (11), mittels einer Vorrichtung gemäß einer der Ansprüche 1 bis 6, wobei die Packungen (11) nacheinander in den Karton (10) eingeführt und dort in einer geordneten Formation abgesetzt werden, und wobei die Kartons (10) jeweils durch einen Kartonroboter (16) zum Einführen der Packungen (11) bereitgehalten werden, **dadurch gekennzeichnet, dass** jeweils zwei Kartons (10) gleichzeitig durch den Kartonroboter (16) bereitgehalten werden, und dass die Kartons (10) zum Erfassen mittels des Kartonroboters (16) durch pneumatisch arbeitende Greiforgane (29, 30) mit Abstand zueinander bereitgehalten werden, wobei der Abstand der durch die Greiforgane gehaltenen Kartons (10) zueinander beim Bereithalten dem Abstand der Kartons (10) zueinander bei der nachfolgenden Befüllung entspricht.

8. Verfahren nach Anspruch 7, **dadurch gekennzeichnet, dass** die Kartons (10) zunächst aufgestaut und jeweils durch eines der Greiforgane (29, 30) erfasst werden und danach durch entsprechende Bewegung eines anderen Greiforgans (30) auf den Abstand zueinander gebracht werden.

9. Verfahren nach Anspruch 8, **dadurch gekennzeichnet, dass** ein Karton (10) an einer Innenwandung durch ein Greiforgan (30) erfasst wird, und dass das Greiforgan (30) zum Beabstanden des Kartons (10) von einem benachbarten Karton (10) seitlich verschoben wird, und dass das Greiforgan (30) beim nachfolgenden Herausziehen aus dem Karton (10) zunächst von der Innenwandung beabstandet und nachfolgend herausgezogen wird.

10. Verfahren nach Anspruch 7 oder einem der weiteren vorhergehenden Ansprüche 8,9, **dadurch gekennzeichnet, dass** die Packungen (11) auf einem Zuförderband (13) zugeführt und dann winklig, insbesondere quer, auf einem Querförderband (14) abgeschoben werden, und dass die Packungen (11) durch Anlage an Anschlägen (24, 25) im Bereich des Querförderbands (14) mit einem Abstand zueinander bereitgehalten werden, der dem Abstand der Kartons (10) entspricht.

11. Verfahren nach Anspruch 10, **dadurch gekennzeichnet, dass** wenigstens ein Anschlag (24) ortsfest angeordnet ist, und dass wenigstens ein weiterer Anschlag (25) beweglich angeordnet ist und in den Förderweg der Packungen (11) bewegt wird, um eine Packung (11) in einem vorgegebenen Abstand zu einer anderen Packung (11) zu positionieren, die an dem ortsfesten Anschlag (24) anliegt.

12. Verfahren nach Anspruch 7, oder einem der weiteren vorhergehenden Ansprüche, **dadurch gekennzeichnet, dass** die Packungen (11) auf einem zentralen Zuförderband (13) zugeführt werden und auf zwei Querförderbänder (14) abgeschoben und von dort in die Kartons (10) eingeführt werden, wobei jedem Querförderband (14) jeweils ein Kartonroboter (16) zugeordnet ist, wobei die Kartonroboter (16) abwechselnd Kartons (10) zum Befüllen bereithalten und diese nacheinander auf einer Fördereinrichtung (18) für befüllte Kartons (10) absetzen.

## Claims

1. A device for handling cardboard boxes (10) for groups of packages (11), wherein the packages (11) are inserted one after another into the cardboard boxes (10) and are deposited there in an ordered formation, having a cardboard box robot (16) for holding the cardboard boxes (10) ready for the insertion of the packages (11), **characterized by** the following features:
a) a feed conveyor (13) for supplying the packages (10),
b) one or several cross conveyors (14) arranged in connection with the feed conveyor (13) for discharging the objects in a lateral manner,
c) stops (24, 25) are provided in the region of the cross conveyors (14) for stopping the packages (10) at a spacing with respect to one another which corresponds to the spacing between the cardboard boxes (10) held ready by the cardboard box robot (16),
d) a feed conveyor (13) for packages (11) is arranged above the feed conveyor (12) for the cardboard boxes (10) and ends above the cardboard box station (17),
e) provided in the cardboard box station (17) are pneumatically operating gripping members (29, 30) for simultaneously holding two cardboard boxes (10) spaced apart from one another ready and which are mounted so as to be displaceable along a linear axis (31), wherein the spacing of the cardboard boxes (10) held ready by the gripping members (29, 30) with respect to one another corresponds to the spacing between the cardboard boxes (10) with respect to one another during the subsequent filling process,
f) a discharging conveyor (18) for filled cardboard boxes (10) is arranged connecting to the cardboard box station (17).

2. The device as claimed in claim 1, **characterized in that** two cross conveyors (14) extend on both sides of the feed conveyor (13), and **in that** each cross conveyor (14) has associated therewith one cardboard box robot (16) for holding in each case several cardboard boxes (10) ready so that said containers can be filled simultaneously with packages (11).

3. The device as claimed in claim 2, **characterized in that** both cardboard box robots (16) remove the containers in each case in pairs one after another from a central cardboard box station (17).

4. The device as claimed in one of the claims 1 to 3, **characterized in that** in the region of the or of each cross conveyor (14) a package robot (15) for the packages (11) is provided for conveying the same into the cardboard boxes (10), wherein the packages (10) are preferably pushed by means of the package robot (15) over a guiding member (27) which projects into the cardboard boxes (10) that are held ready, wherein insertion aids (26) are preferably provided for holding open folding tabs of the cardboard boxes (10).

5. The device as claimed in one of the claims 1 to 4, **characterized in that** gripping heads (20) of the cardboard box robot (16) for the cardboard boxes (10) grip several cardboard boxes (10) simultaneously and handle them for filling.

6. The device as claimed in one of the claims 1 - 5, **characterized in that** the or each package robot (15) for the packages (11) is set up for handling several packages (11) simultaneously, wherein the number of packages (11) handled simultaneously corresponds to the number of cardboard boxes (10) that are simultaneously held ready.

7. A method for handling cardboard boxes (10) for groups of packages (11) by means of a device according to one of the claims 1 to 6, wherein the packages (11) are inserted one after another into the cardboard box (10) and are deposited there in an ordered formation, and wherein the cardboard boxes (10) are held ready in each case by a cardboard box robot (16) for the insertion of the packages (11), **characterized in that** in each case two cardboard boxes (10) are held ready at the same time by the cardboard box robot (16), and **in that** the cardboard boxes (10) are held ready at a spacing from one another by pneumatically operating gripping members (29, 30) so that they can be grasped by means of the cardboard box robot (16), wherein the spacing between the cardboard boxes (10) held by the gripping members with respect to one another when being held ready corresponds to the spacing between the cardboard boxes (10) with respect to one another during the subsequent filling process.

8. The method as claimed in claim 7, **characterized in that** the cardboard boxes (10) are first of all accumulated and in each case grasped by one of the gripping members (29, 30) and are then moved to the spacing with respect to one another by means of corresponding movement of a different gripping member (30).

9. The method as claimed in claim 8, **characterized in that** a cardboard box (10) is grasped at an inner wall by a gripping member (30), and **in that** the gripping member (30) is displaced laterally so as to space the cardboard box (10) from an adjacent cardboard box (10), and **in that**, during the subsequent removal out of the cardboard box (10), the gripping member (30) is initially moved away from the inner wall and then withdrawn.

10. The method as claimed in claim 7 or in one of the further preceding claims 8,9, **characterized in that** the packages (11) are supplied on a feed conveyor (13) and are then shifted at an angle, in particular transversely, on a cross conveyor (14), and **in that**, as a result of abutting against stops (24, 25), the packages (11) are held ready in the region of the cross conveyor (14) at a spacing with respect to one another which corresponds to the spacing between the cardboard boxes (10).

11. The method as claimed in claim 10, **characterized in that** at least one stop (24) is arranged in an immovable manner, and **in that** at least one further stop (25) is arranged so as to be movable and is moved into the conveying path of the packages (11) in order to position a package (11) at a predefined spacing with respect to another package (11) which abuts against the immovable stop (24).

12. The method as claimed in claim 7 or in one of the further preceding claims, **characterized in that** the packages (11) are supplied on a central feed conveyor (13) and are shifted onto two cross conveyors (14) and from there are inserted into the cardboard boxes (10), wherein each cross conveyor (14) has associated therewith in each case one cardboard box robot (16), wherein the cardboard box robots (16) hold cardboard boxes (10) ready for filling in an alternating manner and deposit them one after another on a conveying device (18) for filled cardboard boxes (10).

## Revendications

1. Dispositif pour manipuler des boîtes en carton (10) pour des groupes d'emballages (11), les emballages (11) étant introduits les uns après les autres dans les boîtes en carton (10) et y étant déposés en une formation triée, comprenant un robot d'encartonnage (16) destiné à tenir prêtes des boîtes en carton (10) pour l'introduction des emballages (11), **caractérisé par** les caractéristiques suivantes :
a) une bande d'acheminement (13) destinée à acheminer les emballages (10),
b) une ou plusieurs bandes de convoyage transversal (14) destinées à l'évacuation transversale des objets sont disposées à la suite de la bande d'acheminement (13),
c) des butées (24, 25) destinées à stopper les emballages (10) à un écart donné les uns par rapport aux autres, lequel correspond à l'écart entre les boîtes en carton (10) tenues prêtes par le robot d'encartonnage (16), se trouvent dans la zone des bandes de convoyage transversal (14),
d) une bande d'acheminement (13) pour les emballages (11) est disposée au-dessus de la bande d'acheminement (12) pour les boîtes en carton (10), laquelle se termine au-dessus de la station d'encartonnage (17),
e) des organes de préhension (29, 30) à fonctionnement pneumatique, destiné à tenir prêtes simultanément et avec un écart l'une par rapport à l'autre deux boites en carton (10), se trouvent dans la station d'encartonnage (17), lesquels sont montés coulissants le long d'un axe linéaire (31), l'écart mutuel entre les boîtes en carton (10) maintenues par les organes de préhension (29, 30) lorsqu'elles sont maintenues prêtes correspondant à l'écart entre les boites en carton (10) lors du remplissage suivant,
f) une bande d'évacuation (18) pour les boîtes en carton (10) remplies est disposée à la suite de la station d'encartonnage (17).

2. Dispositif selon la revendication 1, **caractérisé en ce que** deux bandes de convoyage transversal (14) s'étendent des deux côtés de la bande d'acheminement (13), et **en ce qu'**à chaque bande de convoyage transversal (14) est associé un robot d'encartonnage (16) destiné à tenir prêtes respectivement plusieurs boîtes en carton (10) en vue de remplir simultanément celles-ci avec des emballages (11) .

3. Dispositif selon la revendication 2, **caractérisé en ce que** les deux robots d'encartonnage (16) prélèvent les contenants respectivement par paires les uns après les autres auprès d'une station d'encartonnage centrale (17).

4. Dispositif selon l'une des revendication 1 à 3, **caractérisé en ce qu'**un robot à emballage (15) pour les emballages (11) destiné à transporter ceux-ci dans les boîtes en carton (10) se trouve dans la zone de la ou de chaque bande de convoyage transversal (14), les emballages (10) étant de préférence insérés au moyen du robot d'emballage (15) par le biais d'un organe de guidage (27) qui fait saillie dans la boîte en carton (10) tenue, des aides à l'insertion (26) destinées à maintenir des rabats pliants de la boîte en carton (10) étant de préférence présentes.

5. Dispositif selon l'une des revendications 1 à 4, **caractérisé en ce que** des têtes de préhension (20) du robot d'encartonnage (16) pour les boîtes en carton (10) saisissent simultanément plusieurs boîtes en carton (10) et les manipulent pour le remplissage.

6. Dispositif selon l'une des revendications 1 à 5, **caractérisé en ce que** le ou chaque robot à emballage (15) pour les emballages (11) est conçu pour manipuler simultanément plusieurs emballages (11), le nombre d'emballages (11) manipulés simultanément correspondant au nombre de boites en carton (10) manipulées simultanément.

7. Procédé pour manipuler des boîtes en carton (10) pour des groupes d'emballages (11) au moyen d'un dispositif selon l'une des revendications 1 à 6,
les emballages (11) étant introduits les uns après les autres dans les boîtes en carton (10) et y étant déposés en une formation triée, et les boîtes en carton (10) étant respectivement tenues prêtes par un robot d'encartonnage (16) en vue de l'introduction des emballages (11), **caractérisé en ce que** deux boites en carton (10) sont respectivement tenues prêtes par le robot d'encartonnage (16) et **en ce que** les boîtes en carton (10) sont tenues prêtes à un écart donné les unes par rapport aux autres par des organes de préhension (29, 30) à fonctionnement pneumatique en vue de leur saisie au moyen du robot d'encartonnage (16), l'écart mutuel entre les boîtes en carton (10) maintenues par les organes de préhension lorsqu'elles sont maintenues prêtes correspondant à l'écart entre les boîtes en carton (10) lors du remplissage suivant.

8. Procédé selon la revendication 7, **caractérisé en ce que** les boîtes en carton (10) sont tout d'abord accumulées et sont respectivement saisies par l'un des organes de préhension (29, 30) et sont ensuite amenée à l'écart mutuel entre elles par un autre organe de préhension (30) .

9. Procédé selon la revendication 8, **caractérisé en ce qu'**une boîte en carton (10) est saisie par un organe de préhension (30) au niveau d'une paroi intérieure, et **en ce que** l'organe de préhension (30) est décalé latéralement pour écarter la boîte en carton (10) d'une boîte en carton (10) voisine, et **en ce que** l'organe de préhension (30), lors de l'extraction suivante hors de la boîte en carton (10), est tout débord écarté de la paroi intérieure et ensuite extraite.

10. Procédé selon la revendication 7, **caractérisé en ce que** les emballages (11) sont acheminés sur une bande d'acheminement (13) et sont ensuite repoussés angulairement, notamment transversalement, sur une bande de convoyage transversal (14), et **en ce que** les emballages (11) sont maintenus à un écart donné les uns par rapport aux autres, lequel correspond à l'écart entre les boîtes en carton (10), en étant appliqués contre des butées (24, 25) dans la zone de la bande de convoyage transversal (14).

11. Procédé selon la revendication 10, **caractérisé en ce qu'**au moins une butée (24) est disposée en position fixe et **en ce qu'**au moins une autre butée (25) est montée mobile et est déplacée dans le trajet de convoyage des emballages (11) afin de positionner un emballage (11) à un écart prédéfini par rapport à un autre emballage (11) qui repose contre la butée (24) en position fixe.

12. Procédé selon la revendication 7 ou selon l'une des autres revendications précédentes, **caractérisé en ce que** les emballages (11) sont acheminés sur une bande d'acheminement (13) centrale et sont repoussés sur deux bandes de convoyage transversal (14) et, de là, sont introduits dans les boîtes en carton (10), à chaque bande de convoyage transversal (14) étant respectivement associé un robot d'encartonnage (16), les robots d'encartonnage (16) tenant prêtes en alternance des boîtes en carton (10) en vue de leur remplissage et déposant celles-ci les unes après les autres sur un appareil de transport (18) pour boîtes en carton (10) remplies.
